# EUROPÄISCHE PATENTSCHRIFT

(11) **EP 2 356 339 B1**
(45) Veröffentlichungstag und Bekanntmachung des Hinweises auf die Patenterteilung: **17.04.2013**
(21) Anmeldenummer: 09804237.7
(22) Anmeldetag: 03.12.2009
(51) Int. Cl.: F04B 53/16, F04B 47/00

(54) **KLEMMVORRICHTUNG FÜR ZYLINDERBUCHSEN SOWIE DEREN VERWENDUNG UND SPÜLPUMPE MIT KLEMMVORRICHTUNG**
CLAMPING DEVICE FOR CYLINDER BUSH AND ITS USE AND FLUSHING PUMP WITH A CLAMPING DEVICE
DISPOSITIF DE FIXATION POUR UNE CHEMISE DE CYLINDRE ET UTILISATION ET POMPE DE CHASSE AVEC UN DISPOSITIF DE FIXATION

(30) Priorität: 08.12.2008 DE 102008060659
(43) Veröffentlichungstag der Anmeldung: 17.08.2011
(73) Patentinhaber: BENTEC GMBH Drilling & Oilfield Systems, 48455 Bad Bentheim (DE)
(72) Erfinder: CORDES, Malte, 48431 Rheine (DE); GELKER, Michael, 49809 Lingen (DE)
(74) Vertreter: Werner & ten Brink
(86) Internationale Anmeldenummer: PCT/DE2009/001705
(87) Internationale Veröffentlichungsnummer: WO 2010/066234

(56) Entgegenhaltungen:
- WO-A1-2008/074428
- DE-A1- 3 831 909
- US-A- 4 773 272
- US-A- 4 981 404

## Beschreibung

Die Erfindung betrifft eine Klemmvorrichtung für Zylinderbuchsen eines Pumpensystems sowie eine Kolben- oder Plungerpumpe zum Fördern von Spülflüssigkeit beim Niederbringen von Bohrungen insbesondere auf dem Gebiet der Erdöl- und Erdgasförderung. Dieses Pumpensystem besteht aus einem Pumpenaggregat und einer antreibenden Drehantriebseinrichtung. Des Weiteren betrifft die Erfindung die Verwendung einer Klemmvorrichtung in einer Kolben- oder Plungerpumpe.

Das Einpressen der Spülung bzw. Bohrspülung durch das Pumpensystem beim Niederbringen von Bohrungen in den Bohrstrang bzw. das Bohrloch verfolgt mehrere Ziele. Die Bohrspülung dient dem Austragen des abgebauten Bohrkleins bzw. Abraums, dem kühlen und schmieren des an der Bohrlochsohle befindlichen Bohrwerkzeuges bzw. dessen Antriebs. Der im Bohrloch erzeugte Druck muss einen Ausgleich mit den im umliegenden Gestein befindlichen Gasen und Flüssigkeiten schaffen.

Zum Erzeugen des nötigen Volumenstroms, der im Bereich von 3000 l/min liegt und zum Erzeugen des erforderlichen Druckes, der bis zu 500 bar betragen kann, sind äußerst leistungsstarke Pumpensysteme erforderlich.

Standardmäßig werden Druck und Volumenstrom über die Bewegung eines oder mehrerer Verdränger (Kolben), die einen sich periodisch verändernden, nach außen abgedichteten Arbeitsraum schaffen, erzeugt.

Diese Hubkolbenmaschinen zeichnen sich dadurch aus, dass sie die rotierende Bewegung der Drehantriebseinrichtung über einen Kurbeltrieb in eine axiale Bewegung, die den Kolben bewegt, umsetzten. Eine Variation stellt die Ausführung des Kolbens als Plunger da.

Der Arbeitsraum wird dabei durch die Zylinderbuchse und der in ihr verfahrenden Kolben gebildet.

Die Zylinderbuchse in ihrer speziellen Anwendung in Spülpumpen weist Besonderheiten im Vergleich zu z.B. zu Verbrennungsmotoren oder anderen Kolbenpumpen auf.

Zum einen sind diese Zylinderbuchsen erhöhtem Verschleiß durch das äußerst aggressive und insbesondere durch Feststoffe abrasive Fördermedium, der Bohrspülung, unterzogen.

Zum anderen kann der Druck und Volumenstrom an einer Spülpumpe nicht ausschließlich durch die Variation der Drehzahl, sondern ebenfalls durch die Variation der eingesetzten Kolben eingestellt werden. Dies erfolgt, indem verschiedene Kolben mit passenden Zylinderbuchsen in die Pumpen eingesetzt werden.

Somit stellen sich an die Zylinderbuchse und im Besonderen an ihre Befestigung folgende Anforderungen:

Aufgrund von Verschleiß und Ein- bzw. Umstellung des Systems auf andere Drücke bzw. Volumina, muss die Befestigung kurze Rüstzeiten und geringen Arbeitsaufwand ermöglichen.

Die Zylinderbuchse muss mit einer definierten Anpresskraft gegen die Aufnahme gepresst werden um die Funktion der dortigen Dichtung zu gewährleisten. Beide Komponenten bilden den Hochdruckteilbereich des Systems. Leckagen in diesem Bereich sind sowohl gefährlich als auch kostspielig.

Sowohl die Arbeitsumgebung als auch das vorhandenes Werkzeug müssen im Bereich der Bohrindustrie als äußerst rau bzw. grob bezeichnet werden. Darüber hinaus ist die vorhandene Bohrspülung in der Regel aggressiv. Somit stellt sich als weitere Anforderung an eine Befestigungsvorrichtung, das Sie robust und korrosionsbeständig ist.

Nach dem bekannten Stand der Technik werden Zylinderbuchsen über drei verschiedene Systeme mit dem druckführenden Teil der Spülpumpe, genannt Wasserteil, verbunden.

Das erste System weist eine Flügelklemme mit konischer Flanke auf, bei der die Anpresskraft durch einen Konus erbracht wird. Die Anpresskraft wird durch Schrauben erzeugt, die die Klemme um die Zylinderbuchse und die Aufnahme ziehen. Die Klemme liegt mit ihrer geraden Flanke an der Zylinderbuchse an und mit dem konischen Teil auf dem entsprechenden Gegenstück an der Aufnahme.

Die Flügelklemmen haben den großen Nachteil, dass sie sehr unhandlich sind und das Drehmoment nur sehr ungenau über einen Drehmomentschlüssel auf die Zylinderbuchse aufgebracht werden kann. Darüber hinaus streut dieser Faktor durch die konische Fläche stark, diese kann abgenutzt und oder verschmutzt (ölig) sein, welches direkten Einfluss auf die übertragende Anpresskraft hat. Die Montage der Klemme ist äußerst kraftaufwendig und birgt eine gewisse Verletzungsgefahr. Eine Kontrolle der Anpresskraft ist nicht ohne erneutes Anziehen möglich.

Das zweite System weist einen hydraulisch vorgespannten Bolzen mit Federklemmung auf. Bei diesem System werden die tragenden Bolzen mit einer hydraulischen Pumpe gelängt oder die hydraulische Kraft wirkt gegen ein separates Federpaket und erzeugt so eine Auslenkung. Das System wird drehmomentfrei verschraubt. Nach Ablassen des Druckes ist die erforderliche Anpresskraft rein mechanisch im System vorhanden.

Das hydraulische System bietet den großen Vorteil einer exakten Anpresskraft der Zylinderbuchse, die auch als Liner bezeichnet wird. Nachteilig ist allerdings, dass Zylinderbuchse und Klemmelement in zwei Kranhüben und somit getrennt hinein gehoben werden müssen. Zusätzlich muss eine Hydraulikpumpe und Hydrauliköl vorhanden sein. Die hydraulischen Komponenten sowie insbesondere der Einfüllstutzen neigen zur Beschädigung oder sind stör- und reparaturanfällig. Aufgrund des komplexeren Aufbaus ist das System ca. doppelt so teuer wie die Flügelklemme mit Lineraufnahme. Eine spätere Kontrolle der Anpresskraft ist auch hier nicht möglich, obwohl aufgrund von Vibration durch den Bohrvorgang bzw. den Spülungsvorgang die Gefahr des Lösens bzw. der Lockerung der Zylinderbuchse respektive des Liners besteht.

Das dritte System klemmt die Zylinderbuchse durch ein außen liegendes Gewinde. Die Klemme weist ein Element mit Außengewinde auf, welches über die Zylinderbuchse gestülpt wird und sich an ihr abstützt. Zusammen werden diese Elemente in ein am Wasserteil befestigten Innengewinde eingeschraubt, wobei durch die Steigung des Gewindes die erforderliche Anpresskraft aufgebracht wird.

Dieses System ist sowohl mechanisch sehr einfach aufgebaut als auch einfach in der Handhabung. Durch das Gewinde wird eine sehr gleichmäßige Anpresskraft auf die Dichtung aufgebracht. Allerdings besteht die einzige aber sehr ungenaue Möglichkeit der Aufbringung von Drehmoment darin, die Mutter mit einem Hammer so lange weiter zu schlagen, wie es die Kraft des Monteurs erlaubt. Die einzige Kontrolle stellt die Leckkontrolle im Betrieb da. Das Gewinde ist darüber hinaus anfällig für Korrosion und Beschädigung, was mit dem einhergehenden Verschleiß zu einer noch größeren Streuung der Anpresskraft führt. Darüber hinaus stellt die Kraft des Monteurs einen kaum zu kalkulierenden Faktor da.

In der DE 3831909 A1 *(D1)* ist ein Hydraulikzylinder mit einem Zylinderrohr und einem Endflansch mit Führungsbohrung für eine Kolbenstange offenbart. Der Endflansch ist mit einer Einsteckbuchse in das Zylinderrohr eingesetzt. Das Zylinderrohr ist im Bereich der Einsteckbuchse von einem Spannring umgeben. Ferner sind orthogonal der Längsachse der Führungsbohrung Montagebohrungen zur Aufnahme von Spannschrauben vorgesehen, welche den Spannring, das Zylinderrohr und die Einsteckbuchse durchdringen. Dadurch lässt sich eine Verbindung Endflansch/Zylinderrohr unter Ersparnis von Fertigungskosten im Baukastensystem aus vorgefertigten Einzelteilen einfach und schnell herstellen. Diese Rohr-/Flanschverbindung wird als Pneumatik- oder Hydromotor eingesetzt, insbesondere als Antrieb für Schwenkarme in der Robotertechnik. In einer besonderen Ausbildung ist der Endflansch und die Einsteckbuchse als einteiliges Bauteil ausgebildet beschrieben und weisen gemeinsam die Führungsbohrung für die Kolbenstange auf, wobei in der Führungsbohrung und auf der Einsteckbuchse Dichtungsringe gelagert sind, mit denen eine einwandfreie Abdichtung der Einsteckbuchse mit dem Zylinderrohr und der Kolbenstange in der Kolbenstangenführung erreicht wird. Im Zuge der Montage ist der Spannring mittels eines Zentrierstiftes auf dem Zylinderrohr zum Einbringen der Montagebohrungen gegen Verdrehen gesichert, wozu der Zentrierstift durch das Zylinderrohr hindurch bis in die Einsteckbuchse vordringt. Des Weiteren ist der *D1* zu entnehmen, dass ein geschlossener Endflansch ohne Führungsbohrung für die Kolbenstange mit seiner Einsteckbuchse in dem anderen Ende des Zylinderrohres in gleicher Weise wie der Endflansch mit Führungsbohrung für die Kolbenstange eingespannt ist und einen Zylinderdeckel bzw. -boden bildet.

Nachteil der D1 ist die Führung der Kolbenstange in dem Zylinder, die zu einer statisch unbestimmten Lagerung der Kolbenstange führt, wodurch ein erhöhter Verschleiß gleich mehrerer Verschleißteile auftritt. Des Weiteren führt diese Führung zu einem zeitintensiven Kolbenwechsel. Eine schnelle Montage und Demontage des Kolbens und der Zylinderbuchse wird dadurch verhindert. Auch ist die Druckmedienzuführung aufwendig und kann nicht in einer Pumpe mit integrierter Druckmedienzuführung eingesetzt werden. Weiterhin nachteilig ist die orthogonal zur Längsachse der Einsteckbuchse gerichtete Wirkung der beschriebenen Rohr/Flansch-Verbindung.

Die US 4,981,401 *(D2)* offenbart eine justierbare Spannungsschraube mit einstellbarem Stresslevel. Die Druckschrift beschreibt eine Schraube, die in einen axialen Hohlraum eingeführt wird und mit der die Spannung innerhalb des Bauteils gemessen werden kann. Die Schraube enthält auch eine Anzeige mit der - sobald die Schraube in Benutzung ist - das Erreichen eines voreingestellten Wertes angezeigt wird.

Der einstellbare Bolzen der D 2 zeigt eine aufwendige Mechanik, die Fehlbedienungen zulässt und für Einsatzgebiete zum Fördern von Spülflüssigkeit beim Niederbringen von Bohrungen aufgrund der dort herrschenden rauen Bedingungen nicht geeignet ist.

Die WO 2008/074428 A1 *(D3)* beschreibt eine Fluidarbeitsmaschine zum Verdichten bzw. Fördern von Fluiden vorzugsweise von Gasen auf hohe Drücke, die mit einem Linearmotor, mindestens einem Zylinder, einem in dem Zylinder axial bewegbaren Festkörperkolben oder einem axial bewegbaren Flüssigkeitskolben und mindestens einem zwischen dem Zylinder und dem Festkörperkolben bzw. dem Flüssigkeitskolben ausgebildeten Kompressionsraum ausgestattet ist. Der Linearmotor überträgt eine translatorische Antriebskraft auf den Festkörperkolben bzw. den Flüssigkeitskolben. Bei der beschriebenen Fluidarbeitsmaschine ist eine leckage- und schmiermittelfreie Verdichtung bzw. Förderung von Fluiden auf hohe Drücke bei einfachem Aufbau möglich. Der Flüssigkeitskolben oder "flüssige Kolben" übernimmt die Funktion eines Festkörperkolbens, wobei der Flüssigkeitskolben durch das mittels Spulen erzeugte Wandermangnetfeld des Linearmotors translatorisch angetrieben wird.

Eine besondere Befestigung des Zylinders der Fluidarbeitsmaschine, die geeignet ist, kurze Rüstzeiten und geringen Arbeitsaufwand zumal in einer rauen Umgebung zu gewährleisten, ist bei dieser Druckschrift nicht offenbart.

Aufgabe der Erfindung ist es daher, eine Befestigungsvorrichtung anzugeben, die die Nachteile des Standes der Technik vermeidet und gleichzeitig kostengünstig und einfach in der Handhabung ist sowie eine gleichmäßige und definierte Anpresskraft der Dichtfläche der Zylinderbuchse, und somit ihre Funktion, gewährleistet. Des Weiteren ist es Aufgabe der Erfindung eine hierfür geeignete Kolben- oder Plungerpumpe sowie eine Verfahren zur Montage anzugeben.

Die Aufgabe wird durch die Merkmale der Ansprüche 1 und 13 und 14 gelöst. Die Unteransprüche geben weitere vorteilhafte Ausgestaltungen der Erfindung an.

Die erfinderische Klemmvorrichtung für eine Zylinderbuchse einer Kolben- oder Plungerpumpe ist dadurch gekennzeichnet, dass an der Kolben- oder Plungerpumpe eine Zylinderbuchsenaufnahme sowie ein Spannelement vorgesehen sind und die Zylinderbuchse oder ein Teil der Zylinderbuchse zwischen dem Spannelement und der Zylinderbuchsenaufnahme angeordnet ist und das Spannelement und die Zylinderbuchsenaufnahme durch Verbindungsmittel miteinander verbunden sind, wobei die Verbindungsmittel oder das Spannelement Einrichtungen zur Messung oder Kontrolle mindestens einer Dehnungsspannung aufweisen. Mit dieser Vorrichtung ist es vorteilhaft möglich, die Anpresskraft der Dichtfläche der Zylinderbuchse gleichmäßig zu gestalten und während der Montage und des Betriebes der Pumpe einfach, zuverlässig und schnell sowie ohne zusätzliche Werkzeuge oder Messeinrichtungen die Anpresskraft bzw. Dehnungsspannung zu messen und somit zu kontrollieren.

Eine bevorzugte Klemmvorrichtung ist dadurch gekennzeichnet, dass der Außendurchmesser der Zylinderbuchse oder eines Teils der Zylinderbuchse größer als der Innendurchmesser der Zylinderbuchsenaufnahme und / oder des Spannelementes ausgebildet ist, wodurch vorteilhaft der Einsatz vorhandener bzw. verfügbarer Liner bzw. Zylinderbuchsen möglich ist. Des Weiteren wird die Handhabung erleichtert und die Klemmvorrichtung in ihrer Ausgestaltung für den Einsatz optimiert. In der Regel kommen Zylinderbuchsen mit einem Innendurchmesser von 3 bis 10 Zoll, vorzugsweise von 5 bis 7,5 Zoll zum Einsatz.

Eine weitere vorteilhafte Ausgestaltung der erfindungsgemäßen Klemmvorrichtung sieht vor, dass das Spannelement als Teil der Zylinderbuchse ausgebildet ist. Dadurch kann die Handhabung bei der Montage bzw. Demontage aufgrund geringerer Teileanzahl verbessert werden.

Eine besonders bevorzugte Ausgestaltung der erfindungsgemäßen Klemmvorrichtung ist dadurch gekennzeichnet, dass an dem Spannelement ein Führungselement für die Zylinderbuchse vorzugsweise in Form einer Hülse angeordnet ist, womit die Zylinderbuchse bei der Montage und Demontage besser und leichter geführt und gehandhabt werden kann und gegen Verkantungen aber auch Beschädigungen besser geschützt ist.

Eine weitere sehr vorteilhafte erfindungsgemäße Klemmvorrichtung ist dadurch gekennzeichnet, dass an dem Spannelement und / oder dem Führungselement und / oder der Zylinderbuchse mindestens eine Einrichtung für den Ein- und Ausbau vorzugsweise ein Hebeauge angeordnet ist. Damit ist eine leichtere Handhabung verbunden, insbesondere wenn die Anordnung auf die Bauweise der Vorrichtung abgestimmt ist. Die optimale Abstimmung der Anordnung der Ein- und Ausbaueinrichtung an dem Spannelement, dem Führungselement und/oder der Zylinderbuchse ist dann gegeben, wenn beim Anheben der Zylinderbuchse diese in etwa axial zur Zylinderbuchsenaufnahme ausgerichtet ist.

Eine bevorzugte Klemmvorrichtung ist derart ausgestaltet, dass die Zylinderbuchsenaufnahme als Teil des Kolben- oder Plungerpumpengehäuses oder des Ventilblockes der Kolben- oder Plungerpumpe ausgebildet ist, womit der Vorteil einer verbesserten und einfacheren Bauart verbunden ist.

Eine weitere vorteilhafte Klemmvorrichtung sieht vor, dass die Verbindungsmittel jeweils aus einem Befestigungselement vorzugsweise einem Stehbolzen, mit einer sich axial erstreckenden Bohrung, in Form eines Schaftes bestehen, in welchem eine Mess- oder Kontrolleinrichtung angeordnet ist, bestehend aus einem über die Stirnfläche des Befestigungselementes herausstehenden Messstift, der an seinem inneren Ende vorzugsweise an dem Schaft verankert ist und an dem hervorstehenden Ende ein drehbares Anzeigeelement aufweist, welches frei drehbar ist, wenn das Befestigungselement unbelastet ist, aber mit der Stirnfläche des Befestigungselementes unter Druck zusammenwirkt und gegen Verdrehen gesichert ist, wenn das Befestigungselement einer vorbestimmten Zugbelastung oder Dehnungsspannung ausgesetzt ist. Durch diese bevorzugte Ausgestaltung ist kein Werkzeug oder zusätzliche Messeinrichtungen notwendig, um eine Messung und Kontrolle der Dehnungsspannung bzw. des Anpressdruckes der Zylinderbuchse während der Montage oder des Betriebes der Spülungspumpe durchzuführen.

Eine besonders vorteilhaft ausgestaltete Klemmvorrichtung ist gekennzeichnet dadurch, dass an einer Mess- oder Kontrolleinrichtung eine weitere Mess- oder Kontrolleinrichtung angeordnet ist, bestehend aus einem über die Stirnfläche des ersten Messstiftes herausstehenden zweiten Messstift, wobei der erste schaftförmige Messstift eine sich axial erstreckende Bohrung aufweist und wobei der zweite Messstift an seinem inneren Ende vorzugsweise am Schaft des ersten Messstiftes oder dem Schaft des Befestigungselementes verankert ist und an dem hervorstehenden Ende ein zweites drehbares Anzeigeelement aufweist, welches frei drehbar ist, wenn das Befestigungselement unbelastet ist, aber mit der Stirnfläche des ersten Messstiftes oder dem ersten Anzeigeelement unter Druck zusammenwirkt und gegen Verdrehen gesichert ist, wenn der erste Messstift einer zweiten vorbestimmten Zugbelastung ausgesetzt ist, die größer als die erste vorbestimmte Zugbelastung oder Dehnungsspannung ist. Mit dieser bevorzugten Klemmvorrichtung kann nicht nur eine bestimmte Minimalkraft sondern auch eine Maximalkraft gemessen werden, die vor allem die Kontrolle der Überbeanspruchung der Klemmvorrichtung oder der Zylinderbuchse ermöglicht. Hiermit wird zusätzlich zu der Kontrolle aller Befestigungselemente auf gleichmäßige Dehnungsspannung und damit Anpresskraft der Zylinderbuchse die Kontrolle der ersten Messeinrichtung ermöglicht.

Eine bevorzugte Variante der erfindungsgemäßen Klemmvorrichtung sieht vor, dass Zylinderbuchsen mit gleichem Außendurchmesser und unterschiedlichen Innendurchmessern einsetzbar sind, womit in vorteilhafter Weise die gleiche Klemmvorrichtung für Zylinderbuchsen mit unterschiedlich großen Kolben bzw. Plungern und damit in unterschiedlichen Leistungsbereichen der Spülungspumpen verwendet werden kann.
In der jeweiligen Zylinderbuchse ist ein Kolben oder Plunger angeordnet, der auf den Innendurchmesser der Zylinderbuchse abgestimmt ist, mit der Zylinderbuchse zusammenwirkt und mit einem Antrieb verbunden ist.

In weiteren vorteilhaften Ausgestaltungen der erfindungsgemäßen Klemmvorrichtung ist zwischen der Zylinderbuchse und der Verschleißplatte oder zwischen der Zylinderbuchse dem Ventilblock eine Dichtung angeordnet. Damit wird die Dichtung der Zylinderbuchse bzw. des Spülungssystems verbessert und optimiert.

Vorteilhaft ist auch die Ausgestaltung der erfinderischen Klemmvorrichtung, an der außen an der Zylinderbuchse und / oder innen in der Zylinderbuchsenaufnahme Einbuchtungen angeordnet sind. Die Einbuchtungen erleichtern die Führung bei der Montage- und Demontage der Zylinderbuchsen, da die Reibungsflächen reduziert werden wobei jedoch eine optimale Führung weiterhin gewährleistet ist.

Die erfindungsgemäße Kolben- oder Plungerpumpe zur Verwendung als Spülpumpe weist mindestens eine der oben beschriebenen vorteilhaften Klemmvorrichtungen für eine Zylinderbuchse auf. Damit werden die Nachteile der Spülungspumpen nach dem Stand der Technik vermieden und die Beförderung von Spülung der eingangs genannten Art durch geringeren Aufwand insbesondere bei der erleichterten Montage und Demontage der Zylinderbuchsen optimiert.

Das erfindungsgemäße Verfahren zur Montage einer Zylinderbuchse einer Kolben- oder Plungerpumpe ist durch die vorteilhafte Verwendung einer der beschriebenen Klemmvorrichtungen gekennzeichnet, wodurch eine einfachere und sicherere Montage erreicht wird.

### Ausführungsbeispiel

Ein Ausführungsbeispiel der Erfindung ist in den Zeichnungen dargestellt und wird im Folgenden näher beschrieben.
Es zeigen
Figur 1 eine Klemmvorrichtung einer Zylinderbuchse als Teil einer Spülpumpe,
Figur 2 eine Klemmvorrichtung einer Zylinderbuchse einer Spülpumpe in Schrägansicht und
Figur 3 die Klemmvorrichtung zusammen mit einer Zylinderbuchse im Schnitt.

Figur 1 zeigt eine Klemmvorrichtung für eine Zylinderbuchse 5 als Teil einer Spülpumpe. Es wird der vordere Teil einer Spülpumpe im Schnitt dargestellt, wobei **100** eine Spülpumpe mit der erfindungsgemäßen Klemmvorrichtung 5 darstellt. Eine Spülpumpe kann je nach Ausführung mehrere Zylinderbuchsen mit den entsprechenden Kolben oder Plunger aufweisen.

In das geschnittene und nur teilweise dargestellte Pumpengehäuse **13** ragt von links die Kolbenstange **36** herein. Sie besteht aus einer Kreuzkopfstange **30,** auf der eine Prallscheibe **35** befestigt ist, die den dahinter liegenden Teil der Pumpe vor Spülungsaustritt bei einem Dichtungsversagen schützt. An die Kreuzkopfstange **30** ist ein Verbindungsglied **33** über eine Flügelklemme befestigt. Über eine weitere Flügelklemme **34** ist die eigentliche Kolbenstange **36** mit dem Verbindungsglied **33** verbunden. An dessen vorderem Ende ist der eigentliche Kolben **14** über die Kolbenmutter **38** befestigt. Verbindungsglied **33,** Flügelklemme **34** und Kolbenmutter **38** dienen der schnellen Montage und Demontage von Kolben **14** und Zylinderbuchse **5.**

Die Zylinderbuchse **5** dichtet über seine Dichtfläche **20** zum Ventilblock **25** ab. Im dargestellten Fall stellt sich das Dichtungspaket wie folgt dar: Vor der Zylinderbuchse **5** bzw. an seiner Dichtfläche **20** ist eine Dichtung **19** angeordnet. Diese drückt auf eine Verschleißplatte **17,** die dazu dient, Ausspüler und Beschädigungen vom Ventilblock **25** abzuhalten. Die Verschleißplatte **17** dichtet ebenfalls über eine Dichtung **18** zum eigentlichen Ventilblock ab. Die Zylinderbuchse **5** wird dabei über die Zylinderbuchsenaufnahme **2** und Befestigungselemente **3** gegen das Dichtungspaket gepresst, wobei der erforderliche Druck auf die Dichtfläche **20** bzw. Dichtung **18** aufgebracht werden muss. Die dargestellte Vorrichtung wird in den Figuren 2 und 3 vergrößert dargestellt und genauer beschrieben.

Der Kolben **14** wird über die Kreuzkopfstange **30** und den daran angeschlossenen Kurbeltrieb und der Drehantriebseinrichtung in eine translatorische Bewegung versetzt. Durch die Vor- und Zurückbewegung des Kolbens **14** und die Herstellung eines druckdichten Raumes über die Dichtfläche **37** wird Spülung angesaugt und ausgedrückt. Das Fluid wird dabei über den Spülungsfluss **21** in den saugseitigen Ventilblock **22** über das innen liegende Ventil **23** angesaugt. Im Vorhub schließt dieses Ventil **23** wieder und das Fluid wird unter Druck durch das druckseitige Ventil **24** in die zentrale Druckleitung **26** gepresst, die alle weiteren hier nicht dargestellten Zylinder untereinander verbindet. Das Fluid verlässt bei **27** die Spülpumpe.

Die Ventilblöcke **22** und **25** sind untereinander verbunden und zusammen über die Verschraubung **28** an die Frontplatte **1** des Spülpumpegehäuses **13** geschraubt. Das gesamte Gehäuse **13** ist auf einem stabilen Rahmen oder Schlitten **32** montiert

Figur 2 zeigt eine Klemmvorrichtung für Zylinderbuchsen einer Spülpumpe. An der nur teilweise dargestellten Frontplatte **1** eines Pumpengehäuses **13** einer Spülpumpe ist die Zylinderbuchsenaufnahme **2** befestigt. Die Zylinderbuchsenaufnahme **2** nimmt den vorderen Teil des Liners oder der Zylinderbuchse **5** auf und bildet zusammen mit dem Wasserteil der Spülpumpe einen Druckraum, der in diesem Ausführungsbeispiel für bis zu 350 Bar Betriebsdruck ausgelegt ist. An seinem hinteren Ende wird die Zylinderbuchse **5** von einem Spannelement **4** geführt, an den sich pumpenseitig ein weiteres hülsenförmiges Zylinderbuchsenführungselement **8** anschließt. Dieses Zylinderbuchsenführungselement **8** ist mit dem Spannelement **4** fest verbunden. Zwecks leichterem sowie schnellerem Ein- und Ausbau der Zylinderbuchse **5** ist am oberen Teil des Zylinderbuchsenführungselementes **8** ein Hebeauge **6** angeordnet, mit dem das Spannelement **4** einschließlich der darin befindlichen Zylinderbuchse **5** leichter mit der Zylinderbuchsenaufnahme **2** bzw. dem Ventilblock **25** oder der Frontplatte **1** des Pumpengehäuses verbunden werden kann. Das Hebeauge **6** kann auch an dem Spannelement **4** angeordnet sein und dient vorteilhafterweise als Montagehilfe für die Zylinderbuchse **5.** Besonders vorteilhaft ist die Anordnung des Hebeauges **6** an dem Spannelement **4** oder dem Zylinderbuchsenführungselement **8** derart, dass sich die Zylinderbuchse **5** in Hebeposition in in etwa waagerechter Position befindet, um leichter und ohne Verkantungen oder Beschädigungen in die Zylinderbuchsenaufnahme **2** eingeführt zu werden. Es können auch mehrere Hebeaugen als Montagehilfe an dem Spannelement **4** und/ oder dem Zylinderbuchsenführungselement **8** angeordnet werden.

In der Zylinderbuchse **5** wird der zu dieser passende Kolben (nicht dargestellt) axial geführt. Je nach Bedarf kann der Innendurchmesser der Zylinderbuchse **5** unterschiedliche Durchmesser aufweisen. Der Außendurchmesser der Zylinderbuchse **5** entspricht in diesem Ausführungsbeispiel mit Ausnahme einer Klemmschulter **7** dem Innendurchmesser des Spannelementes **4** sowie dem Zylinderbuchsenführungselement **8.** In seinem vorderen, dem Ventilblock **25** zugewandten Seite weist die Zylinderbuchse **5** in einem Teilbereich, der Klemmschulter **7,** einen Außendurchmesser auf, der größer ist als der Innendurchmesser des Spannelementes **4** und des Zylinderbuchsenführungselementes **8** sowie des Innendurchmessers der Zylinderbuchsenaufnahme **2.** Mittels der Stehbolzen als Befestigungselemente **3** wird der den größeren Außendurchmesser aufweisende Teil der Zylinderbuchse **5** zwischen dem Spannelement **4** und in diesem vorzugsweise Ausführungsbeispiel dem Zylinderbuchsenführungselement **8** auf der einen Seite und der Zylinderbuchseaufnahmen **2** auf der anderen Seite fest verklemmt. In diesem vorteilhaften Ausführungsbeispiel finden vier Stehbolzen Verwendung. Es können jedoch auch drei oder mehr als vier Verbindungselemente **3** Verwendung finden. Die Stehbolzen werden mit der Zylinderbuchsenaufnahme **2** verschraubt. Die Befestigungselemente **3** bzw. Stehbolzen weisen auf ihrer der Zylinderbuchseaufnahme **2** entgegen gesetzten Seite einen Kopf **11** des Befestigungselementes **3** auf, an dessen Stirnseite **10** eine Messeinrichtung **9** herausragt. Bei der Messeinrichtung **9** handelt es sich um eine Einrichtung zur Messung oder Kontrolle von mindestens einer Dehnungsspannung. Insbesondere dient die Dehnungsmessung der Kontrolle der Anpresskraft der Dichtfläche der Zylinderbuchse **5** an dem druckführenden Element der Spülungspumpe wie in diesem Beispiel der Verschleißplatte **17** oder dem Ventilblock **25.** Derartige Befestigungselemente **3** mit einer Drehmoment- bzw. Spannungsmesseinrichtung **9** am Kopf werden in der Regel auch als Rotabolt bezeichnet.

Der Teil der Zylinderbuchse **5,** der einen größeren Außendurchmesser aufweist als der Rest der Zylinderbuchse **5** wird in diesem Fall als Klemmschulter **7** der Zylinderbuchse **5** bezeichnet. Die Klemmschulter **7** ist derart ausgestaltet, dass sie fest und dicht zwischen Zylinderbuchsenaufnahme **2** und Spannelement **4** einzuklemmen ist.

Figur 3 stellt die Klemmvorrichtung im Zusammenwirken mit der Zylinderbuchse im Schnitt da. Hierbei ist gut erkennbar wie die Zylinderbuchse **5** über die Klemmschulter **7** über das Spannelement **4** gegen den Ventilblock **25** gepresst wird. Die Zylinderbuchse **5** und / oder die Zylinderbuchsenaufnahme **2** können, wie in diesem Beispiel dargestellt, Einbuchtungen an den Passungsfläche **15** aufweisen, welche vorteilhaft die Reibungsfläche vermindern und eine leichtere Führung beim Ein- und Ausbau der Zylinderbuchse **5** ermöglichen.

Um einen druckdichten Raum zwischen den beiden Elementen Ventilblock **25** und Zylinderbuchse **5** zu schaffen, befindet sich in diesem Beispiel folgendes Arrangement von Dichtelementen. Die Zylinderbuchse **5** drückt mit der Dichtfläche **20** gegen die Verschleißplatte **17.** Dabei wird die Dichtung **19** komprimiert.

Die Zylinderbuchse **5** wird dabei auf der einen Seite in der Hülse **8** des Spannelementes **4** geführt und auf der anderen Seite in die Zylinderbuchsenaufnahme **2** geführt. Diese ist über die Verschraubung **12** fest mit dem Ventilblock **25** verbunden und kann bei der Demontage über die Abdrückbohrungen **16** entfernt werden.

Des Weiteren ist der Ventilblock **25** über die Verschraubung **28** mit der Frontplatte **1** der Spülpumpe verbunden.

### Bezugszeichenliste:

| | |
|---|---|
| 1. | Frontplatte des Pumpengehäuses |
| 2. | Zylinderbuchsenaufnahme |
| 3. | Befestigungselement mit Messeinrichtung |
| 4. | Spannelement |
| 5. | Zylinderbuchse |
| 6. | Hebeauge |
| 7. | Klemmschulter der Zylinderbuchse 5 |
| 8. | Führungselement (Hülsenform) |
| 9. | Messeinrichtung des Befestigungselementes 3 |
| 10. | Stirnfläche am Kopf 11 des Befestigungselementes 3 |
| 11. | Kopf des Befestigungselementes 3 |
| 12. | Verschraubung von Zylinderbuchsenaufnahme 2 zu Ventilblock 25 |
| 13. | Spülpumpengehäuse |
| 14. | Kolben |
| 15. | Passungsfläche zwischen Zylinderbuchse 5 und Aufnahme 2 |
| 16. | Abdrückbohrungen für Zylinderbuchsenaufnahme 2 |
| 17. | Verschleißplatte zwischen Zylinderbuchse 5 und Ventilblock 25 |
| 18. | Dichtungselement zwischen Verschleißplatte 17 und Ventilblock 25 |
| 19. | Dichtungselement zwischen Zylinderbuchse 5 und Verschleißplatte 17 |
| 20. | Dichtfläche der Zylinderbuchse 5 |
| 21. | Spülungszufluss |
| 22. | Ventilblock (Saugseite) |
| 23. | Ventil (Saugseite) |
| 24. | Ventil (Druckseite) |
| 25. | Ventilblock (Druckseite) |
| 26. | Zentrale Druckleitung zwischen den Ventilblöcken |
| 27. | Druckabgang |
| 28. | Verschraubung von Frontplatte 1 zu Ventilblock 25 |
| 29. | Öffnung zur Zylinderbuchsenkammer |
| 30. | Kreuzkopfstange |
| 31. | Werkzeuganlageschultern für Demontage |
| 32. | Befestigungsrahmen für Spülpumpe |
| 33. | Verbindungsglied zwischen Kreuzkopfstange 30 und Kolbenstange 36 |
| 34. | Flügelklemme zum Verbinden des Verbindungsgliedes 33 und der Kolbenstange 36 |
| 35. | Prallscheibe für Spülungsaustritt |
| 36. | Kolbenstange |
| 37. | Dichtfläche des Kolbens 14 zur Zylinderbuchse 5 |
| 38. | Kolbenmutter |
| 39. | Ventildeckel |
| 100. | Spülpumpe |

## Patentansprüche

1. Klemmvorrichtung umfassend ein Spannelement (4), Verbindungsmittel (3), eine Zylinderbuchsenaufnahme (2) und eine Zylinderbuchse (5) einer Kolben- oder Plungerpumpe **dadurch gekennzeichnet, dass** die Zylinderbuchse (5) oder ein Teil der Zylinderbuchse (5) zwischen dem Spannelement (4) und der Zylinderbuchsenaufnahme (2) angeordnet ist und das Spannelement (4) und die Zylinderbuchsenaufnahme (2) durch Verbindungsmittel (3) miteinander verbunden sind, wobei die Verbindungsmittel (3) axial zur Längsachse der Zylinderbuchse (5) angeordnet sind und die Verbindungsmittel (3) oder das Spannelement (4) Einrichtungen (9) zur Messung oder Kontrolle mindestens einer Dehnungsspannung aufweisen.

2. Klemmvorrichtung nach Anspruch 1, **dadurch gekennzeichnet, dass** der Außendurchmesser der Zylinderbuchse (5) oder eines Teiles der Zylinderbuchse (5) größer als der Innendurchmesser der Zylinderbuchsenaufnahme (2) und / oder des Spannelementes (4) ausgebildet ist.

3. Klemmvorrichtung nach Anspruch 1 oder 2, **dadurch gekennzeichnet, dass** das Spannelement (4) als Teil der Zylinderbuchse (5) ausgebildet ist.

4. Klemmvorrichtung nach einem der Ansprüche 1 bis 3, **dadurch gekennzeichnet, dass** an dem Spannelement (4) ein Führungselement (8) für die Zylinderbuchse (5) angeordnet ist.

5. Klemmvorrichtung nach einem der Ansprüche 1 bis 4, **dadurch gekennzeichnet, dass** an dem Spannelement (4) und/oder dem Führungselement (8) und/oder der Zylinderbuchse (5) mindestens eine Einrichtung für den Ein- und Ausbau vorzugsweise ein Hebeauge (6) angeordnet ist.

6. Klemmvorrichtung nach einem der Ansprüche 1 bis 5, **dadurch gekennzeichnet, dass** die Zylinderbuchsenaufnahme als Teil des Kolben- oder Plungerpumpengehäuses (13) oder des Ventilblockes (25) der Kolben- oder Plungerpumpe ausgebildet ist.

7. Klemmvorrichtung nach einem der Ansprüche 1 bis 6, **dadurch gekennzeichnet, dass** die Verbindungsmittel (3) jeweils aus einem Befestigungselement vorzugsweise einem Stehbolzen, mit einer sich axial erstreckenden Bohrung, in Form eines Schaftes bestehen, in welchem eine Mess- oder Kontrolleinrichtung (9) angeordnet ist, bestehend aus einem über die Stirnfläche (10) des Befestigungselementes herausstehenden Messstift, der an seinem inneren Ende vorzugsweise an dem Schaft verankert ist und an dem hervorstehenden Ende ein drehbares Anzeigeelement aufweist, welches frei drehbar ist, wenn das Befestigungselement unbelastet ist, aber mit der Stirnfläche des Befestigungselementes unter Druck zusammenwirkt und eine Sicherung gegen Verdrehen aufweist, wobei diese auf eine vorbestimmte Zugbelastung oder Dehnungsspannung des Befestigungselementes einstellbar ist.

8. Klemmvorrichtung nach einem der Ansprüche 1 bis 7, **dadurch gekennzeichnet, dass** an einer Mess- oder Kontrolleinrichtung (9) eine weitere Mess- oder Kontrolleinrichtung angeordnet ist, bestehend aus einem über die Stirnfläche des ersten Messstiftes herausstehenden zweiten Messstift, wobei der schaftförmige erste Messstift eine sich axial erstreckende Bohrung aufweist und wobei der zweite Messstift an seinem inneren Ende vorzugsweise am Schaft des ersten Messstiftes oder dem Schaft des Befestigungselementes verankert ist und an dem hervorstehenden Ende ein zweites drehbares Anzeigeelement aufweist, welches frei drehbar ist, wenn das Befestigungselement unbelastet ist, aber mit der Stirnfläche des ersten Messstiftes oder dem ersten Anzeigeelement unter Druck zusammenwirkt und eine Sicherung gegen Verdrehen aufweist, wobei diese auf eine zweite vorbestimmte Zugbelastung des ersten Messstiftes einstellbar ist, die grösser als die erste vorbestimmte Zugbelastung oder Dehnungsspannung ist.

9. Klemmvorrichtung nach einem der Ansprüche 1 bis 8, **dadurch gekennzeichnet, dass** Zylinderbuchsen (5) mit gleichem Außendurchmesser und unterschiedlichen Innendurchmessern einsetzbar sind.

10. Klemmvorrichtung nach einem der Ansprüche 1 bis 9, **dadurch gekennzeichnet, dass** in der Zylinderbuchse (5) ein Kolben (14) oder Plunger angeordnet ist, dessen Außendurchmesser auf den Innendurchmesser der Zylinderbuchse (5) abgestimmt ist und mit einem Antrieb verbunden ist.

11. Klemmvorrichtung nach einem der Ansprüche 1 bis 10, **dadurch gekennzeichnet, dass** zwischen der Zylinderbuchse (5) und der Verschleißplatte (17) oder dem Ventilblock (25) eine Dichtung (19) angeordnet ist.

12. Klemmvorrichtung nach einem der Ansprüche 1 bis 11, **dadurch gekennzeichnet, dass** außen an der Zylinderbuchse (5) und / oder innen in der Zylinderbuchsenaufnahme (2) Einbuchtungen angeordnet sind.

13. Kolben- oder Plungerpumpe zur Verwendung als Spülungspumpe mit mindestens einer Klemmvorrichtung für eine Zylinderbuchse (5) nach einem der Ansprüche 1 bis 12.

14. Verfahren zur Montage einer Zylinderbuchse einer Kolben- oder Plungerpumpe **dadurch gekennzeichnet, dass** eine Klemmvorrichtung gemäß einem der Ansprüche 1 bis 12 verwendet wird.

## Claims

1. A clamping device comprising a clamping element (4), connecting means (3), a cylinder liner mounting (2) and a cylinder liner (5) of a reciprocating or plunger pump, **characterized in that** the cylinder liner (5) or a part of the cylinder liner (5) is arranged between the clamping element (4) and the cylinder liner mounting (2), and the clamping element (4) and the cylinder liner mounting (2) are connected to one another by connecting means (3), wherein the connecting means (3) are arranged axially with respect to the longitudinal axis of the cylinder liner (5), and the connecting means (3) or the clamping element (4) has devices (9) for measuring or checking at least one tensile stress.

2. The clamping device as claimed in claim 1, **characterized in that** the outside diameter of the cylinder liner (5) or a part of the cylinder liner (5) is designed to be greater than the inside diameter of the cylinder liner mounting (2) and/or of the clamping element (4).

3. The clamping device as claimed in claim 1 or 2, **characterized in that** the clamping element (4) is designed as part of the cylinder liner (5).

4. The clamping device as claimed in one of claims 1 to 3, **characterized in that** a guide element (8) for the cylinder liner (5) is arranged on the clamping element (4).

5. The clamping device as claimed in one of claims 1 to 4, **characterized in that** at least one device for fitting and removal, preferably a lifting eye (6), is arranged on the clamping element (4) and/or the guide element (8) and/or the cylinder liner (5).

6. The clamping device as claimed in one of claims 1 to 5, **characterized in that** the cylinder liner mounting is designed as part of the reciprocating or plunger pump housing (13) or of the valve block (25) of the reciprocating or plunger pump.

7. The clamping device as claimed in one of claims 1 to 6, **characterized in that** the connecting means (3) in each case consist of a fixing element in the form of a shaft, preferably a stud, with an axially extending hole, in which is arranged a measuring or checking device (9) consisting of a measuring pin which projects beyond the face (10) of the fixing element and which, at its inner end, is preferably anchored to the shaft and, at the protruding end, has a rotatable indicating element which can rotate freely when the fixing element is not loaded but acts together with the face surface of the fixing element under pressure and has a rotational locking device, wherein this can be adjusted to a predefined tensile load or tensile stress of the fixing element.

8. The clamping device as claimed in one of claims 1 to 7, **characterized in that** a further measuring or checking device consisting of a second measuring pin which projects beyond the face of the first measuring pin is arranged on a measuring or checking device (9), wherein the first measuring pin, which is in the form of a shaft, has an axially extending hole and wherein, at its inner end, the second measuring pin is anchored to the shaft of the first measuring pin or to the shaft of the fixing element and, at the protruding end, has a second rotatable indicating element which can rotate freely when the fixing element is not loaded but acts together with the face surface of the first measuring pin or the first indicating element under pressure and has a rotational locking device, wherein this can be adjusted to a second predefined tensile load of the first measuring pin which is greater than the first predefined tensile load or tensile stress.

9. The clamping device as claimed in one of claims 1 to 8, **characterized in that** cylinder liners (5) with the same outside diameter and different inside diameters can be used.

10. The clamping device as claimed in one of claims 1 to 9, **characterized in that** a piston (14) or plunger, the outside diameter of which is matched to the inside diameter of the cylinder liner (5) and is connected to a drive, is arranged in the cylinder liner (5).

11. The clamping device as claimed in one of claims 1 to 10, **characterized in that** a seal (19) is arranged between the cylinder liner (5) and the wear plate (17) or the valve block (25).

12. The clamping device as claimed in one of claims 1 to 11, **characterized in that** recesses are arranged on the outside of the cylinder liner (5) and/or on the inside of the cylinder liner mounting (2).

13. A reciprocating or plunger pump for use as a mud pump having at least one clamping device for a cylinder liner (5) as claimed in one of claims 1 to 12.

14. A method for fitting a cylinder liner of a reciprocating or plunger pump, **characterized in that** a clamping device as claimed in one of claims 1 to 12 is used.

## Revendications

1. Dispositif de serrage comprenant un élément de serrage (4), des moyens de liaison (3), un logement de chemise de cylindre (2) et une chemise de cylindre (5) d'une pompe à piston ou à plongeur, **caractérisé par le fait que** la chemise de cylindre (5) ou une partie de la chemise de cylindre (5) est disposée entre l'élément de serrage (4) et le logement de chemise de cylindre (2) et **par le fait que** l'élément de serrage (4) et le logement de chemise de cylindre (2) sont reliés entre eux par des moyens de liaison (3), les moyens de liaison (3) étant montés dans la direction axiale par rapport à l'axe longitudinal de la chemise de cylindre (5) et les moyens de liaison (3) ou l'élément de serrage (4) présentant des dispositifs (9) pour la mesure ou le contrôle au moins d'une contrainte d'allongement.

2. Dispositif de serrage selon la revendication 1, **caractérisé par le fait que** le diamètre extérieur de la chemise de cylindre (5) ou d'une partie de la chemise de cylindre (5) est supérieur au diamètre intérieur du logement de chemise de cylindre (2) et/ou de l'élément de serrage (4).

3. Dispositif de serrage selon l'une des revendications 1 ou 2, **caractérisé par le fait que** l'élément de serrage (4) constitue une partie de la chemise de cylindre (5).

4. Dispositif de serrage selon l'une des revendications 1 à 3, **caractérisé par le fait que**, sur l'élément de serrage (4), est disposé un élément de guidage (8) pour la chemise de cylindre (5).

5. Dispositif de serrage selon l'une des revendications 1 à 4, **caractérisé par le fait que**, sur l'élément de serrage (4) et/ou sur l'élément de guidage (8) et/ou la chemise de cylindre (5), est disposé au moins un dispositif pour le montage et la dépose, de préférence un oeillet de levage (6).

6. Dispositif de serrage selon l'une des revendications 1 à 5, **caractérisé par le fait que** le logement de chemise de cylindre est réalisé sous la forme d'une partie du corps de pompe à piston ou à plongeur (13) ou du bloc de soupapes (25) de la pompe à piston ou à plongeur.

7. Dispositif de serrage selon l'une des revendications 1 à 6, **caractérisé par le fait que** les moyens de liaison (3) se composent chacun d'un élément de fixation, de préférence un goujon présentant un alésage s'étendant axialement en forme d'arbre dans lequel est disposé un dispositif de mesure ou de contrôle (9) composé d'une tige de mesure qui fait saillie au-delà de la surface frontale (10) de l'élément de fixation, qui est fixée par son extrémité intérieure, de préférence sur l'arbre et qui présente à l'extrémité en saillie un élément d'affichage rotatif qui peut tourner librement lorsque l'élément de fixation n'est pas sollicité mais qui, sous pression, coopère avec la face frontale de l'élément de fixation et présente un mécanisme interdisant la rotation, celui-ci pouvant être réglé sur une sollicitation en traction ou une contrainte d'allongement prédéterminée de l'élément de fixation.

8. Dispositif de serrage selon l'une des revendications 1 à 7, **caractérisé par le fait que**, sur un dispositif de mesure ou de contrôle (9), est disposé un autre dispositif de mesure ou de contrôle composé d'une deuxième tige de mesure faisant saillie au-delà de la face frontale de la première tige de mesure, dans lequel la première tige de mesure possède un alésage s'étendant axialement sous la forme d'un arbre et dans lequel la deuxième tige de mesure est fixée par son extrémité intérieure de préférence sur l'arbre de la première tige de mesure ou sur l'arbre de l'élément de fixation et présente à l'extrémité faisant saillie un deuxième élément d'affichage rotatif qui peut tourner librement lorsque l'élément de fixation n'est pas sollicité mais qui, sous pression, coopère avec la face frontale de la première tige de mesure ou le premier élément d'affichage et présente un mécanisme interdisant la rotation, celui-ci pouvant être réglé sur une deuxième sollicitation en traction prédéterminée de la première tige de mesure qui est supérieure à la première sollicitation en traction ou contrainte d'allongement prédéterminée.

9. Dispositif de serrage selon l'une des revendications 1 à 8, **caractérisé par le fait que** des chemises de cylindre (5) présentant le même diamètre extérieur et des diamètres intérieurs différents sont utilisables.

10. Dispositif de serrage selon l'une des revendications 1 à 9, **caractérisé par le fait que**, dans la chemise de cylindre (5), est disposé un piston (14) ou plongeur dont le diamètre extérieur est adapté au diamètre intérieur de la chemise de cylindre (5) et qui est relié à un mécanisme d'entraînement.

11. Dispositif de serrage selon l'une des revendications 1 à 10, **caractérisé par le fait qu'**un joint (19) est disposé entre la chemise de cylindre (5) et la plaque d'usure (17) ou le bloc de soupapes (25).

12. Dispositif de serrage selon l'une des revendications 1 à 11, **caractérisé par le fait que** des indentations sont réalisées extérieurement sur la chemise de cylindre (5) et/ou intérieurement dans le logement de chemise de cylindre (2).

13. Pompe à piston ou à plongeur destinée à être utilisée comme pompe de curage, comportant au moins un dispositif de serrage pour une chemise de cylindre (5) selon l'une des revendications 1 à 12.

14. Procédé de montage d'une chemise de cylindre d'une pompe à piston ou à plongeur, **caractérisé par le fait qu'**un dispositif de serrage selon l'une des revendications 1 à 12 est utilisé.
